# EUROPÄISCHE PATENTSCHRIFT

(11) **EP 0 273 861 B1**
(45) Veröffentlichungstag und Bekanntmachung des Hinweises auf die Patenterteilung: **06.10.1993**
(21) Anmeldenummer: 87810692.1
(22) Anmeldetag: 25.11.1987
(51) Int. Cl.: B65D 88/14

(54) **Frachtbehälter für Lufttransporte**
Air freight container
Conteneur pour transport aérien

(30) Priorität: 01.12.1986 DE 8632203 U; 14.04.1987 DE 3712695
(43) Veröffentlichungstag der Anmeldung: 06.07.1988
(73) Patentinhaber: ALUSUISSE-LONZA SERVICES AG, 8034 Zürich (CH)
(72) Erfinder: Bretschneider, Gerd, D-7709 Hilzingen (DE); Kiesewetter, Dieter, D-7760 Radolfzell (DE)

(56) Entgegenhaltungen:
- DE-C- 3 428 109
- GB-A- 2 078 681
- US-A- 3 692 203
- US-A- 4 008 936

## Beschreibung

Die Erfindung betrifft einen Frachtbehälter für Lufttransporte nach dem Oberbegriff von Anspruch 1.

Ein Frachtbehälter bekannter Art ist der DE-OS 21 19 536 zu entnehmen. Die dort dargestellten Seitenwände bestehen aus zwei parallelen Vertikalpfosten, welche durch ein Firstprofil verbunden sind. Ein auskragender Teil des Firstprofils überspannt eine außerhalb der Bodenplatte verlaufende Zone der Seitenwand, welche von Profilen eingefaßt ist und von der Bodenplatte ab bis etwa zur Hälfte der Seitenwandhöhe eine schräge Kante aufweist.

Diese Form des Frachtbehälters ermöglicht seine Anpassung an den runden oder ovalen Querschnitt eines Flugzeugrumpfes und ist für Luftfrachtbehälter zwingend.

Als nachteilig hat es sich bei diesem Stande der Technik erwiesen, daß die seitliche Beladeöffnung oftmals nicht für den Ladevorgang ausreicht. Man ist deshalb gezwungen, bei größeren Stückgütern Paletten mit Netzabdeckung zu ververwenden.

Die US-A-3 692 203 offenbart einen Frachtbehälter der eingangs erwähnten Art aus Kunststoff mit einem Traggerüst aus Profilen und an diesen befestigter Beplankung, wobei der Frachtbehälter beidseitig zu je einem sogenannten Containerbalkon ausgeformt ist. Die seitliche Beladeöffnung ist durch eine Tür verschliessbar, deren Breite etwas grösser ist als die Breite der Standfläche des Frachtbehälters. Diese Tür ist an einem Klappdeckel gleicher Breite angelenkt, welcher seinerseits um die Mittelachse der Behälterdecke schwenkbar ist.

Angesichts dieser Gegebenheiten hat sich der Erfinder das Ziel gesetzt, eine Verbesserung der Ladefähigkeit von Frachtbehältern der eingangs erwähnten Art anzubieten, dabei bei geringem Gewicht eine ausreichende Stabilität zu gewährleisten und eine einfache Montage zu ermöglichen.

Die Aufgabe wird erfindungsgemäss gelöst durch die kennzeichnenden Merkmale von Anspruch 1. Bevorzugte Ausführungsformen des erfindungsgemässen Verfahrens ergeben sich aus den abhängigen Ansprüchen.

Von besonderer Bedeutung für die Erfindung ist die Querversteifung des Frachtbehälters durch die beidseitigen Anschlußprofile, welche sowohl beidends am Traggerüst festliegen als auch mit einer Ausformung eine Längskante der benachbarten Beplankung übergreifen sowie an deren Außenfläche festgelegt sind. Es hat sich als günstig erwiesen, dieses Anschlußprofil querschnittlich abzustufen, damit eine dieser Stufen die Oberkante der Beplankung übergreifen kann; hierdurch wird eine besondere Abdichtung der Behälterdecke völlig überflüssig.

Frachtbehälter dieser Art haben zumindest an einer Schmalseite einen sogenannten Containerbalkon, also einen von einer Stirnfläche abragenden Schrägteil, der beispielsweise nach DE-PS 34 28 109 von geneigten Seitenprofilen begrenzt wird. In einem solchen Fall vermag man die Schrägprofile mit dem Anschlußprofil an das Traggerüst zu binden, bedarf also zusätzlicher -- das Gewicht erhöhender -- Versteifungselemente nicht mehr. Hierzu sind die Anschlagprofile endwärts mit Winkellaschen verbunden, die an die aufragenden Profile angenietet werden.

Von besonderer Bedeutung für die Dichtheit der Konstruktion ist die Ausbildung eines Paares von Rahmenprofilen, das einerseits dem Klappdeckel sowie anderseits dem festen Teil der Behälterdecke zugeordnet und durch ein Scharnier verbunden ist.

Durch die in den Ansprüchen 7 bis 10 beschriebene spezifische Ausbildung der Querschnitte der einander zugeordneten Rahmenprofile wird eine höchstmögliche Dichtigkeit der Behälterdecke und des Klappdeckels erreicht - die durch das Einlegen eines Dichtprofils noch zusätzlich gesichert werden könnte.

Es ergibt sich insgesamt ein einfacher und kostengünstiger Frachtbehälter mit die Aufgabe lösender erweiterter Beladeöffnung.

Bevorzugter Ausführungsbeispiele der Erfindung ergeben sich aus der nachfolgenden Beschreibung sowie anhand der Zeichnung; diese zeigt in:
- Fig. 1:: eine Schrägsicht auf einen teilweise geschnittenen Frachtbehälter für Luftfracht;
- Fig. 2:: eine Seitenansicht zu Fig. 1;
- Fig. 3:: die Draufsicht auf Fig. 1;
- Fig. 4:: einen vergrößerten Teilschnitt durch Fig. 3 nach deren Linie IV - IV;
- Fig. 5:: einen vergrößerten Teilschnitt durch Fig. 3 nach deren Linie V - V;
- Fig. 6:: einen vergrößerten Teilschnitt durch Fig. 3 nach deren Linie VI - VI.
- Fig. 7:: einen vergrößerten Ausschnitt aus Fig. 5 zu einer anderen Ausführungsform;
- Fig. 8, 9:: Einzelelemente aus Fig. 8.

Ein Frachtbehälter 10 der Höhe h von hier 1 162 mm für Lufttransporte ist über einer Bodenplatte 11 der Länge a von beispielsweise 1 562 mm und einer Breite b von 1 494 mm mit einem Traggerüst ausgestattet, welches einen -- in Fig. 1 im Bildvordergrund verlaufenden -- hinteren Seitenrahmen 12 aus einem Vertikalprofil 13, einem in einem Winkel w von etwa 75° nach außen geneigten Schrägprofil 14 und einem Firstprofil 15 aufweist, wobei die einzelnen Teile durch Eckbleche 16 verbunden sind. Auch die gegenüberliegende Längsseite des Frachtbehälters 10 läßt ein Vertikalprofil 13 und ein Schrägprofil 14 erkennen, die beide eine -- mit einer Plane 21 verschließbare -- Beladeöffnung 20 begrenzen und durch Querprofile 18,19 mit dem entsprechenden Profil 13,14 des hinteren Seitenrahmens 12 verbunden sind.

Das Firstprofil 15 ist etwa 1 980 mm lang (Maß e) und kragt um ein Maß k von etwa 450 mm über die Bodenplatte 11 hinaus. Die Kragstirn 15ₐ des Firstprofils 15 ist durch jenes Schrägprofil 14 mit der Bodenplatte 11 verbunden, an beide Schrägprofile 14 schließt jeweils bei der Kragstirn 15ₐ ein vertikaler Stab 22 an, der in Abstand zur Ebene der Bodenplatte 11 endet und mit einem geneigten Bodenstab 23 an den Bereich jener Bodenplatte 11 angeschlossen ist. Das Schrägprofil 14 bildet mit den beiden Stäben 22,23 einen dreieckförmigen Rahmen und damit die Kontur eines sogenannten Containerbalkons 24.

Die so entstehenden seitlichen Rahmenfelder des Frachtbehälters 10 sind -- von der Beladeöffnung 20 abgesehen -- mit Blechtafeln 26 als Beplankung versehen, die ihrerseits an Profilstegen 17 der Profile 13,14,15,18,19 durch Nieten od. dgl. befestigt ist.

In Fig. 2 sind bei 28 sich kreuzende Spannstränge angedeutet. Im übrigen ist dort bei 24' gezeigt, daß der Frachtbehälter 10 beidseits einen Containerbalkon 24,24' besitzen kann.

Die Behälterdecke 30 besteht einerseits aus einer ortsfesten Platte 31, die am Firstprofil 15 und den Querprofilen 18,19 festliegt und bis zur Mittelachse M reicht sowie anderseits aus einem Klappdeckel 32, der gemäß Fig. 5 in Schwenkrichtung y um ein oder um mehrere Scharnier/e 33 geschwenkt zu werden vermag und in Öffnungsstellung einen Teil der Behälterdecke 30 als Ausnehmung 34 freigibt. Dadurch wird die Beladeöffnung 20 erweitert.

Sowohl die Platte 31 als auch der Klappdeckel 32 weisen einen Rahmen mit scharniernahen Rinnenprofilen 36 auf - nach vorne hin begrenzt den Klappdeckel 32 ein Hohlprofil 38, an dessen Profilsteg 17 ein Scharnierprofil 39 mit Kedernut 40 für die Plane 21 festliegt.

An das Querprofil 19 schließt gemäß Fig. 4 ein Anschlußprofil 42 der Breite i von etwa 150 mm an, welches unter Bildung zweier Stufenkanten 43 so gebogen ist, daß ein Anschlagstreifen 44 die Oberkante der Beplankung 26 übergreift und an deren Außenfläche vernietet ist. Dieses Anschlußprofil 42 ist mit endwärtigen Winkellaschen 46 an den vertikalen Stab 22 und das Schrägprofil 14 angeschlossen - er bindet letzteres fest an.

Ein schmaleres Anschlußprofil 42ₐ (i₁ = 80 mm) berührt das Querprofil 18 und ist zur Seitenöffnung hin in Draufsicht verjüngt (Bereich 42ₖ).

Beim Ausführungsbeispiel der Fig. 7 sind die Rinnenprofile 36ₐ, 36_{b} der Höhe f von hier 35 mm in Abstand q zu ihrer Auflagefläche 35 von 11 mm an ihren Außenflächen 37 jeweils mit einer ausgeformten Nasenleiste 51 der Breite n von 2 mm versehen. Zudem ist an das in Fig. 7 rechte Rinnenprofil 36_{b} eine Hakenleiste 52 angeformt, die unterhalb der Nasenleiste einen Rinnenraum 54 bildet und sich an das andere Rinnenprofil 36ₐ anschmiegt. Es entsteht so ein dichter Abschluß des Daches mit der Möglichkeit, am Scharnier 33 anfallendes Wasser zur Seite hin abzuleiten.

## Patentansprüche

1. Frachtbehälter für Lufttransporte, mit auf einer Bodenplatte (11) angeordnetem Traggerüst, welches von der Bodenplatte (11) aufragende Profile (12, 13, 14,) und diese verbindende Querprofile (18, 19) für eine Behälterdecke (30) aufweist sowie mit einer das Traggerüst wenigstens teilweise ausfachende Beplankung (26) versehen ist, wobei eine Seite des Frachtbehälters mit einer Beladeöffnung (20) ausgestattet ist, an welche eine Ausnehmung (34) der Behälterdecke (30) unmittelbar anschliesst und die Ausnehmung (34) von einem Klappdeckel (32) der Behälterdecke (30) verschliessbar ist,
dadurch gekennzeichnet,
dass die Ausnehmung (34) sich über die gesamte Breite der Behälterdecke (30) erstreckt und beidseits der Ausnehmung (34) der Behälterdecke (30) und im rechten Winkel zur Beladeöffnung (20) unterhalb der Behälterdecke (30) bzw. des Klappdeckels (32) Anschlussprofile (42, 42a) verlaufen, die an den Querprofilen (18, 19) festliegen und mit einer Ausformung eine Längskante der benachbarten Beplankung (26) übergreifen sowie an deren Aussenfläche festgelegt sind.

2. Frachtbehälter nach Anspruch 1, dadurch gekennzeichnet, daß der Klappdeckel (32) etwa in der Mittelachse (M) der Behälterdecke (30) angelenkt ist.

3. Frachtbehälter nach Anspruch 1 oder 2, dadurch gekennzeichnet, daß der Klappdeckel (32) mit einem Hohlprofil (38) eine Behälterdachkante bildet.

4. Frachtbehälter nach einem der Ansprüche 1 bis 3, gekennzeichnet durch zwei geneigt zur Bodenplatte (11) verlaufende Schrägprofile (14), von denen eines die Beladeöffnung (20) begrenzt, wobei beide Schrägprofile mit ihren oberen Enden mit dem Anschlußprofil (42ₐ) verbunden sind.

5. Frachtbehälter nach Anspruch 4, dadurch gekennzeichnet, daß das Anschlußprofil (42) zumindest an einem Ende durch eine Winkellasche (46) od. dgl. mit einem der Schrägprofile (14) fest verbunden ist.

6. Frachtbehälter nach Anspruch 5, dadurch gekennzeichnet, daß ein Schrägprofil (14) mit einem vertikalen Stab (22) durch die Winkellasche (46) od. dgl. verbunden ist.

7. Frachtbehälter nach wenigstens einem der Ansprüche 1 bis 6, dadurch gekennzeichnet, daß der Klappdeckel (32) entlang eines Rahmenprofils (36,36ₐ) mittels wenigstens eines Gelenks oder Scharniers (33) an ein parallel festliegendes Rahmenprofil (36,36_{b}) der Behälterdecke (30) angeschlossen ist.

8. Frachtbehälter nach Anspruch 7, gekennzeichnet durch eine in Abstand (q) zur Auflagefläche (35) des Rahmenprofils (36ₐ,36_{b}) angeformte Nasenleiste (51) an der Profilaußenfläche (37).

9. Frachtbehälter nach Anspruch 8, dadurch gekennzeichnet, daß die Nasenleisten (51) beider einander benachbarter Rahmenprofile (36ₐ,36_{b}) Anschlag für Scharnierteile sind.

10. Frachtbehälter nach wenigstens einem der Ansprüche 7 bis 9, gekennzeichnet durch eine im Bereich der Auflagefläche (35) des Rahmenprofils (36_{b}) an dieses angeformte Hakenleiste (52), die eine den Zwischenraum zwischen den Rahmenprofilen (36ₐ,36_{b}) querschnittlich durchspannende Rinne bildet.

## Claims

1. Air freight container comprising a supporting frame which is arranged on a base plate (11) and has sections (12, 13, 14) projecting from the base plate (11) and transverse sections (18, 19) connecting them for a container roof (30) and is provided with panelling (26) at least partially filling in the supporting frame, one side of the freight container being provided with a loading opening (20) to which a recess (34) of the container roof (30) is directly connected and the recess (34) being closable by a hinged cover (32) of the container roof (30), characterised in that the recess (34) extends over the entire width of the container roof (30) and connecting sections (42, 42ₐ) extend on either side of the recess (34) of the container roof (30) and at a right angle to the loading opening (20) below the container roof (30) or the hinged cover (32), said connecting sections being fixed to the transverse sections (18, 19) and engaging over a longitudinal edge of the adjacent panelling (26) via a shaped portion and being fixed to the outer surface thereof.

2. Freight container according to claim 1, characterised in that the hinged cover (32) is hinged approximately at the centre axis (M) of the container roof (30).

3. Freight container according to claim 1 or claim 2, characterised in that the hinged cover (32) and a hollow section (38) form a container roof edge.

4. Freight container according to one of claims 1 to 3, characterised by two inclined sections (14) extending at an incline with respect to the base plate (11), one of which defines the loading opening (20), the two inclined sections being connected at their upper ends to the connecting section (42ₐ).

5. Freight container according to claim 4, characterised in that the connecting section (42) is rigidly connected at least at one end by an angular butt strap (46) or the like to one of the inclined sections (14).

6. Freight container according to claim 5, characterised in that an inclined section (14) is connected to a vertical bar (22) by the angular butt strap (46) or the like.

7. Freight container according to at least one of claims 1 to 6, characterised in that the hinged cover (32) is connected along at least one frame section (36, 36ₐ) by means of at least one joint or hinge (33) to a frame section (36, 36_{b}) of the container roof (30) fixed in parallel.

8. Freight container according to claim 7, characterised by a projecting strip (51) integrally moulded with the outer surface (37) of the section at a distance (q) from the bearing surface (35) of the frame section (36ₐ, 36_{b}).

9. Freight container according to claim 8, characterised in that the projecting strips (51) of the two adjacent frame sections (36ₐ, 36_{b}) are stops for hinge portions.

10. Freight container according to at least one of claims 7 to 9, characterised by a hook-shaped strip (52) in the region of the bearing surface (35) of the frame section (36ₐ) which is integrally moulded with the latter and forms a channel which in cross section spans the intermediate space between the frame sections (36ₐ, 36_{b}).

## Revendications

1. Conteneur de frêt pour transports aériens, comprenant une ossature porteuse disposée sur un panneau de fond (11), qui présente des profilés (12, 13, 14) s'élevant sur le panneau de fond (11) et des profilés transversaux (18, 19) reliant ces profilés, pour supporter un plafond (30) du conteneur, et comprenant un bordage (26) garnissant au moins partiellement l'ossature porteuse, une face du conteneur de frêt étant équipée d'une ouverture de chargement (20) à laquelle se raccorde directement un évidement (34) du plafond (32) du conteneur, et l'évidement (34) pouvant être fermé par un couvercle abattant (32) du plafond (30) du conteneur,
caractérisé
en ce que l'évidement (34) s'étend sur toute la largeur du plafond (30) du conteneur, tandis que, de part et d'autre de l'évidement (34), sont prévus des profilés de raccordement (42, 42a) qui s'étendent perpendiculairement à l'ouverture de chargement (20), au-dessous du plafond (30) du conteneur et du couvercle abattant (32), et qui sont fixés aux profilés transversaux (18, 19) et possédant une partie déformée qui recouvre un bord longitudinal du bordage (26) adjacent, et est fixée à la surface extérieure de ce bordage.

2. Conteneur de frêt selon la revendication 1, caractérisé en ce que le couvercle abattant (32) s'articule à peu près le long de l'axe médian (M) du plafond (30) du conteneur.

3. Conteneur de frêt selon la revendication 1 ou 2, caractérisé en ce que le couvercle abattant (32) forme une arête du plafond du conteneur par un profilé creux (38).

4. Conteneur de frêt selon une des revendications 1 à 3, caractérisé par deux profilés obliques (14) inclinés par rapport au panneau de fond (11) dont l'un limite l'ouverture de chargement (20), les deux profilés obliques étant reliés au profilé de raccordement (42a) par leurs extrémités supérieures.

5. Conteneur de frêt selon la revendication 4, caractérisé en ce que le profilé de raccordement (42) est relié solidairement à l'un des profilés obliques (14), du moins à une extrémité, par un gousset d'angle (46) ou équivalent.

6. Conteneur de frêt selon la revendication 5, caractérisé en ce qu'un profilé oblique (14) est relié à une barre verticale (22) par un gousset d'angle (46) ou équivalent.

7. Conteneur de frêt selon au moins une des revendications 1 à 6, caractérisé en ce que le couvercle abattant (32) est raccordé, le long d'un profilé de cadre (36, 36ₐ), au moyen d'au moins une articulation ou charnière (33), à un profilé de cadre (36, 36ₐ) appartenant au plafond (30) du conteneur, qui est disposé parallèlement.

8. Conteneur de frêt selon la revendication 7, caractérisé par une nervure de languette (51) formée sur la surface extérieure (37) du profilé, à une distance (q) de la surface de portée (35) du profilé de cadre (36ₐ, 36_{b}).

9. Conteneur de frêt selon la revendication 8, caractérisé en ce que les nervures de languettes (51) des deux profilés de cadre (36ₐ, 36_{b}) qui sont adjacentes entre elles forment une butée pour des éléments de charnières.

10. Conteneur de frêt selon au moins une des revendications 7 à 9, caractérisé par une nervure (52) à profil de crochet, formée sur le profilé de cadre (36_{b}) dans la région de la surface de portée (35) de ce profilé, et qui forme une gouttière qui couvre en section l'espace intercalaire entre les profilés de cadre (36ₐ, 36_{b}).
